# EUROPÄISCHE PATENTANMELDUNG

(11) **EP 1 760 211 A1**
(43) Veröffentlichungstag der Anmeldung: **07.03.2007**
(21) Anmeldenummer: 05019090.9
(22) Anmeldetag: 02.09.2005
(51) Int. Cl.: E04B 2/82

(54) **Verwendung einer oder mehrerer mobiler Trennwände zum Bereitstellen eines Grossraum OP's und mobile Trennwand selbst**

(71) Anmelder: ADMECO AG, 6281 Hochdorf (CH)
(72) Erfinder: Van Den Wildenberg, Pierre Dipl.Ing., 6330 Cham-Hünenberg (CH)
(74) Vertreter: Fleck, Thomas

(57) **Zusammenfassung**

Verwendung einer oder mehrerer mobiler Trennwände (14) zum Bereitstellen eines Großraum OP's (13) aus zwei oder mehreren einzelnen Operationsräumen (12), die insbesondere der interdisziplinären Nutzung dienen, mit folgenden Merkmalen für jede Trennwand (14):
a. horizontale (17) Auszieh- oder Ausroll- und Querverschiebbarkeit,
b. zweischalige Bauweise zur Erzielung von Schall-, Hygieneschutz und Abdunkelung,
c. eingearbeitete Folien, insbesondere Bleifolie, zum Strahlenschutz.

## Beschreibung

Die Erfindung betrifft die Verwendung einer oder mehrerer mobiler Trennwände zur Bereitstellung eines Großraum OP's und die mobile Trennwand selbst.

Mobile Falt- und Trennwände sind in verschiedenen Ausgestaltungen zum Unterteilen bzw. Abtrennen von Räumen der unterschiedlichsten Art seit Jahrzehnten bekannt.

Bisher sind sie jedoch nicht in Operationsräumen, den sogenannten OP's, eingesetzt worden, obwohl seit langem Bedarf daran besteht, insbesondere Großraum-OP's optimaler zu nutzen und zu gestalten und ggf. interdisziplinär zu nutzen, was wahrscheinlich auf die damit verbundenen zahlreichen praktischen Schwierigkeiten, wie z.B. der fehlenden Privatsphäre, des fehlenden Schallschutzes und des fehlenden Abdunkelns zurückzuführen ist.

Erfindungsgemäß wird in überraschender Weise dieses Problem gelöst durch die Verwendung einer oder mehrerer mobiler Trennwände zum Bereitstellen eines Großraum OP's aus zwei oder mehreren einzelnen Operationsräumen, die insbesondere der interdisziplinären Nutzung dienen, mit folgenden Merkmalen für jede Trennwand:
a. horizontale Auszieh- oder Ausroll- und Querverschiebbarkeit,
b. zweischalige Bauweise zur Erzielung von Schall-, Hygieneschutz und Abdunkelung,
c. eingearbeitete Folien, insbesondere Bleifolie, zum Strahlenschutz,
bzw. durch die mobile Trennwand gemäß Anspruch 7 selbst.

Mit der Erfindung lässt sich also in einfacher und schneller Weise ein einzelner Großraum OP aus zwei oder mehreren einzelnen OP's bereitstellen oder umgekehrt derselben unterteilen, um kleinere Raumgrößen zu schaffen, so dass mehrere unterschiedliche oder gleiche ärztliche Behandlungen in getrennten Operationsräumen durchgeführt werden können, was üblicherweise geschieht und dennoch die Möglichkeit vorgesehen wird, hieraus einen großräumigen OP mit ca. 290 m² bereitzustellen, ohne dass die zusammengeschobenen, -gerollten oder -gefalteten Trennwände mit ihren besonderen Merkmalen a-c bei der eigentlichen Operation stören. Kleinere oder größere Ausmaße des Großraum OP sind ebenfalls denkbar.

Im folgenden wird ein bevorzugtes Ausführungsbeispiel der Erfindung anhand der Zeichnung näher erläutert, die zum besseren Verständnis der Erfindung dienen soll, auf das dieselbe jedoch nicht beschränkt ist.

Es zeigt:
- Fig. 1: eine schematische Darstellung des Grundrisses eines sog. Stationsgebäudes mit Großraum OP mit 6 OP-Einheiten, Vorbereitungsräumen und Zugangstrakt, bei dem zwei Trennwände einen kleineren Operationsraum bzw. ein OP-Segment abtrennen;
- Fig. 2: eine schematische Darstellung einer erfindungsgemäß eingesetzten Falt- und Trennwand im geschlossenen und teilweise geöffneten Zustand.

In Fig. 1 wird der Grundriss eines Stationsgebäudes 10 in Krankenhäusern oder Kliniken gezeigt, der einen im wesentlichen rechteckigen Großraum-Operationssaal 12 von 8 x 36 m mit Zugangstrakt 11, sowie sechs OP-Einheiten 13 mit jeweils einem zugeordneten Eingang E, drei Ausgängen A und drei Waschmöglichkeiten W parallel dazu aufweist. Jede OP-Einheit 13 besitzt eine eigene Zuluftdecke 14 unterhalb derer jeweils ein mobiler oder ortsfester OP-Tisch (nicht gezeigt) angeordnet ist.

Von besonderer erfindungsgemäßer Bedeutung ist jedoch die Tatsache, dass fünf mobile Trennwände 14 vorgesehen sind, die senkrecht zwischen den Längswänden des Großraum-OP parallel und beabstandet zueinander verlaufen. Im beispielhaft gezeigten Fall sind die Trennwände 14 gleichmäßig voneinander beabstandet, so dass sechs gleichgroße OP-Einheiten 13 entstehen. Die Trennwände 14 können aus zwei oder mehreren Teilen bestehen und sind jeweils auszieh- und verschiebbar. Mit dem Bezugszeichen 15 ist eine OP-Einheit 13 schraffiert gekennzeichnet, da hier die Trennwände ausgezogen sind, d.h. sie trennen diese OP-Einheit von den benachbarten OP-Einheiten ab, wobei durch die zweischalige Bauweise der Trennwand 14 in Form einer Lamellenverbundkonstruktion gewährleistet ist, dass ein ausreichender Schall-, Hygieneschutz und Abdunkelung gegenüber den anderen OP-Räumen vorliegt. In die zweischaligen Trennwände 14 ist eine Bleifolie zum Strahlenschutz eingearbeitet.

Es dürfte einleuchten, dass die erwähnte Größe des OP's 12 und die Anzahl der OP-Einheiten 13 sich im geeigneten Rahmen verändern lassen. Die Trennwände 14 können aus einer Edelstahlkonstruktion oder auch aus Kunststoff vorgesehen sein. Die Trennwand 14 kann jeweils zur Hälfte zusammen geschoben an der einen und der gegenüberliegenden Längswand des Großraum OP 12 zusammen geschoben werden, so dass dann eine größere OP-Einheit entsteht. Ebenso ist es möglich, die Trennwandhälften in der Mitte des Raumes zusammen zu schieben, wie es durch das Bezugszeichen 16 angedeutet ist. Das Öffnen und Schließen der Trennwände 14 kann manuell oder automatisch erfolgen. Die Trennwände 14 sind in einer Deckenschiene (nicht gezeigt) freitragend von Seitenwand zu Seitenwand gelagert.

Aus Fig. 2 ist der Bewegungsablauf der Trennwand 14 ersichtlich, die aus ihrem verschließenden, gestreckten, von Seitenwand zu Seitenwand verlaufenden Zustand in den teilweise zusammengefalteten Zustand überführt wird, wie dieses durch die horizontalen Pfeile 17 angedeutet wird. Mit den Pfeilen 18 ist die Querverschiebbarkeit der mobilen Trennwand 14 im 90°-Winkel zur horizontalen Verschiebbarkeit angedeutet, die eine Verkleinerung bzw. Vergrößerung der OP-Einheit 13 ermöglicht. Mit anderen Worten: die erfindungsgemäße Trennwand 14 ist nicht nur mobil in Querrichtung des Großraum OP 12, sondern auch in seiner Längsrichtung.

## Patentansprüche

1. Verwendung einer oder mehrerer mobiler Trennwände (14) zum Bereitstellen eines Großraum OP's (12) aus zwei oder mehreren einzelnen Operationsräumen (13), die insbesondere der interdisziplinären Nutzung dienen, mit folgenden Merkmalen für jede Trennwand (14):
a. horizontale (17) Auszieh- oder Ausroll- und Querverschiebbarkeit,
b. zweischalige Bauweise zur Erzielung von Schall-, Hygieneschutz und Abdunkelung,
c. eingearbeitete Folien, insbesondere Bleifolie, zum Strahlenschutz.

2. Verwendung nach Anspruch 1, **dadurch gekennzeichnet, dass** jede Trennwand (14) in Quer- und Längsrichtung (17 bzw. 18) des Großraum OP (12) verschiebbar ist.

3. Verwendung nach Anspruch 1, **dadurch gekennzeichnet, dass** jede Trennwand (14) in Form einer ein- oder mehrteiligen Lammellenverbundkonstruktion aufgebaut ist.

4. Verwendung nach Anspruch 1, **dadurch gekennzeichnet, dass** die Trennwände (14), einschließlich ihrer Gelenke strahlenschussverkleidet sind.

5. Verwendung nach Anspruch 1 und/oder 2, **dadurch gekennzeichnet, dass** die laterale Verschiebbarkeit, sowie das Öffnen und Schließen der Trennwände (14) manuell oder automatisch erfolgt.

6. Verwendung nach einem oder mehreren der vorstehenden Ansprüche, **dadurch gekennzeichnet, dass** die Trennwände (14) in einer Deckenschiene freitragend von Wand zu Wand verlaufen und dort auf Schienen gelagert sind.

7. Verwendung nach einem oder mehreren der vorstehenden Ansprüche, **dadurch gekennzeichnet, dass** einer oder mehrere der abgetrennten Operationsräume (15) zur Herstellung einer septischen Stufe lüftungstechnisch im Unterdruck einstellbar sind.

8. Verwendung nach einem oder mehreren der vorstehenden Ansprüche, **dadurch gekennzeichnet, dass** einer oder mehrere der abgetrennten Operationsräume mit laminanten Decken von ca. 3 x 3 m ausgestattet sind.

9. Mobile Trennwand zum Bereitstellen eines Großraum OP's aus zwei oder mehreren Operationsräumen, die insbesondere der interdisziplinären Nutzung dienen, mit folgenden Merkmalen für jede Trennwand:
a. horizontale Auszieh- oder Ausroll- und Querverschiebbarkeit,
b. zweischalige Bauweise zur Erzielung von Schall-, Hygieneschutz und Abdunkelung,
c. eingearbeitete Folien, insbesondere Bleifolie, zum Strahlenschutz.
